# EUROPÄISCHE PATENTSCHRIFT

(11) **EP 2 242 901 B1**
(45) Veröffentlichungstag und Bekanntmachung des Hinweises auf die Patenterteilung: **16.11.2011**
(21) Anmeldenummer: 08801555.7
(22) Anmeldetag: 09.08.2008
(51) Int. Cl.: E21C 35/24

(54) **VERFAHREN UND EINRICHTUNG ZUR ÜBERWACHUNG EINER SCHNEIDENDEN GEWINNUNGSMASCHINE**
METHOD AND DEVICE FOR MONITORING A CUTTING EXTRACTION MACHINE
PROCÉDÉ ET DISPOSITIF DE SURVEILLANCE D'UNE MACHINE D'ABATTAGE COUPANT

(43) Veröffentlichungstag der Anmeldung: 27.10.2010
(73) Patentinhaber: Eickhoff Bergbautechnik GmbH, 44789 Bochum (DE)
(72) Erfinder: HACKELBÖRGER, Bernhard, 44579 Castrop-Rauxel (DE); SCHYMONSKI, Arnold, 45136 Essen (DE); WINKEL, Reik, 52074 Aachen (DE); NIENHAUS, Karl, B-4730 Raeren (BE)
(74) Vertreter: Schneiders, Josef
(86) Internationale Anmeldenummer: PCT/EP2008/006589
(87) Internationale Veröffentlichungsnummer: WO 2010/017823

(56) Entgegenhaltungen:
- EP-A- 0 412 400
- DE-A1- 3 806 224
- DE-A1-102005 005 869
- DE-U1- 8 224 441
- GB-A- 2 129 032
- SU-A1- 1 523 661
- US-A- 4 330 154
- US-A- 4 715 657

## Beschreibung

Die Erfindung betrifft ein Verfahren und eine Einrichtung zur Überwachung des Fahrweges einer insbesondere im Kohlebergbau eingesetzten schneidenden Gewinnungsmaschine, die im Langfrontabbau in einem mit Strebförderer und schreitendem Ausbau ausgerüsteten Streb entlang der Abbaufront verfahrbar ist.

Bei der automatischen Steuerung oder der Fernsteuerung von im Langfrontabbau eingesetzten schneidenden Gewinnungsmaschinen im Kohlebergbau hat es sich als außerordentlich schwierig herausgestellt, den Fahrweg der schneidenden Gewinnungsmaschine auf Hindernisse zu überwachen. Aus diesem Grund kommt es bei solchen Einsätzen von schneidenden Gewinnungsmaschinen immer wieder vor, dass die Schneidtrommel oder die Tragarmspitze der Gewinnungsmaschine mit tief stehenden Schildkappen oder herabhängenden Klappkappen, Schiebekappen oder sonstigen Anbauten des schreitenden Ausbaus kollidieren und/oder dass sich die Gewinnungsmaschine oder der Strebförderer fest fahren, weil das Fördertrum des Strebförderers derart überladen ist, dass der Tunnelquerschnitt unter der Gewinnungsmaschine blockiert wird, so dass nachkommendes Material in den Kabelkanal und über die Bracken in den Fahrweg gelangt. Um den auf diese Weise verursachten Betriebsstörungen und Beschädigungen zuvor zu kommen, muss der Fahrweg der schneidenden Gewinnungsmaschine zuverlässig auf das Vorhandensein von solchen Hindernissen überwacht werden, um rechtzeitig entsprechend eingreifen zu können, d. h. die Maschine rechtzeitig still zu setzen oder den Schneidvorgang so zu steuern, dass Überladungen des Fördertrums des Strebförderers vermieden werden.

Herkömmlich erfolgt dies durch einen Maschinenführer, der die Gewinnungsmaschine bei ihren Fahrten durch den Streb begleitet.

Wegen der belastenden Arbeitsbedingungen in unmittelbarer Nähe der schneidenden Gewinnungsmaschine hat es natürlich nicht an Versuchen gefehlt, diese Überwachungsvorgänge zu automatisieren oder aus der Ferne mit großem Abstand zur Gewinnungsmaschine vorzunehmen. Die dabei zum Einsatz kommenden optischen Sichtgeräte haben sich allerdings insofern als problematisch erwiesen, als die Sichtverhältnisse in unmittelbarer Nähe der Gewinnungsmaschine wegen des dort entstehenden Staubes und wegen des dort zur Staubbekämpfung versprühten Wassernebels sehr ungünstig sind.

Kollisionsschutzeinrichtungen für den Bergbau sind aus US 4330154 oder aus EP 0412400 bekannt.

Es ist deshalb Aufgabe der Erfindung, ein Verfahren und Einrichtungen zu schaffen, die trotz Staub und Wassernebel eine zuverlässige Überwachung des Fahrweges der Gewinnungsmaschine ermöglichen, ohne auf einen Maschinenführer angewiesen zu sein, der in unmittelbarer Nähe der Gewinnungsmaschine arbeitet.

Gegenstand der Erfindung ist zunächst ein Verfahren zur Überwachung des Fahrweges einer insbesondere im Kohlebergbau eingesetzten schneidenden Gewinnungsmaschine, die im Langfrontabbau in einem mit Strebförderer und schreitendem Ausbau ausgerüsteten Streb entlang der Abbaufront verfahrbar ist, wobei sich dieses Verfahren dadurch kennzeichnet, dass der Fahrweg der Gewinnungsmaschine mittels eines der Gewinnungsmaschine zugeordneten Radarmessgeräts in Fahrtrichtung der Gewinnungsmaschine abgetastet wird und bei Feststellung eines Hindernisses im Fahrweg ein Alarm ausgelöst und/oder in die Steuerung der Gewinnungsmaschine eingegriffen wird.

Es hat sich überraschenderweise herausgestellt, dass es möglich ist, den verhältnismäßig engen und von mindestens drei Seiten her von metallischen Gerätschaften (Kappen und Stempel des Ausbaus; Strebförderer) umgebenen Fahrweg der Gewinnungsmaschine mit einem Radarmessgerät derart abzutasten, dass Hindernisse im freien Querschnitt des Fahrwegs festgestellt werden können. Dabei wird dieser Messvorgang von Staub und Wassernebel kaum beeinträchtigt. Besteht das Hindernis beispielsweise aus einer tief stehenden Kappe des Ausbaus, wird ein Alarm ausgelöst und die Gewinnungsmaschine still gesetzt, bis dieses Hindernis beseitigt ist. Besteht das Hindernis demgegenüber nur in einer Überladung des Förderers, wird derart in die Steuerung der Gewinnungsmaschine eingegriffen, dass die losgeschnittene Menge an Gewinnungsgut soweit reduziert wird, dass Überladungen des Fördertrums des Strebförderers vermieden werden.

Zweckmäßig erfolgen die Abtastung des Bereichs unterhalb des Strebhangenden mit einem Abstand von mehr als 6 m vom Radargerät und die Abtastung im Bereich des Fördertrums des Strebförderers mit einem Abstand von 0,5 m bis 6 m vom Radarmessgerät.

Eine zweckmäßige Ergänzung des Verfahrens gemäß der Erfindung sieht vor, dass ein weiteres der Gewinnungsmaschine zugeordnetes Radarmessgerät zusätzlich mit Blickrichtung auf die Abbaufront entiang einem vertikalen Abschnitt der Abbaufront die Konturen der Abbaufront und etwaige Ausbrüche des Hangenden abtastet und dass bei Feststellung von Unregelmäßigkeiten in der Kontur des Abbaustoßes oder von Ausbrüchen im Hangenden die Gewinnungsmaschine unter Berücksichtigung der Unregelmäßigkeiten oder Ausbrüche gesteuert wird. Auf diese Weise ist es möglich, auch diese möglichen Hindernisse im Fahrweg der Gewinnungsmaschine gebührend zu berücksichtigen und zwar weitestgehend ohne Eingriff von Bedienungs- oder Hilfspersonal.

Zur Auswertung werden die Messergebnisse der Abtastvorgänge als Punkte in ein zuvor erstelltes virtuelles Modell des zu überwachenden Raums eingegeben. Das so zustande kommende aktuelle virtuelle Modell wird weggetriggert oder zeitgetriggert einer Clusteranalyse unterzogen. In Abhängigkeit vom Ergebnis dieser Clusteranalyse wird dann ein Alarm ausgelöst oder in die Steuerung der Gewinnungsmaschine eingegriffen.

Eine weggetriggerte Messung mit Wegabständen von etwa 10 cm eignet sich besonders für die Erfassung von noch in größerer Entfernung befindlichen tief stehenden Ausbaukappen, die in Bezug auf die Gewinnungsmaschine feststehend sind und ein eindeutig unterscheidbares Radarecho abgeben. Die zeitgetriggerte Abtastung mit Zeitzyklen von beispielsweise 1 Sekunde ist demgegenüber besonders für die in kurzem Abstand erfolgende Überwachung des sich schnell bewegenden Förderguts im Fördertrum des Strebförderers geeignet.

Gegenstand der Erfindung ist weiterhin eine Einrichtung zur Überwachung des Fahrwegs einer insbesondere im Kohlebergbau eingesetzten schneidenden Gewinnungsmaschine, die im Langfrontabbau in einem mit Strebförderer und schreitendem Ausbau ausgerüsteten Streb entlang der Abbaufront verfahrbar ist, gekennzeichnet durch ein der Gewinnungsmaschine zugeordnetes und mit der Gewinnungsmaschine verfahrbares Radarmessgerät, dessen Messkeule den Fahrweg der Gewinnungsmaschine in Fahrtrichtung gesehen auf Hindernisse abtastet, und das bei Feststellung eines Hindernisses einen Alarm auslöst und/oder in die Steuerung der Gewinnungsmaschine eingreift. Diese Einrichtung ist dazu bestimmt, das oben erläuterte Verfahren auszuführen.

Eine bevorzugte Ausführungsform dieser Einrichtung sieht vor, dass die Messkeule des Radarmessgeräts so ausgebildet, angeordnet und ausgerichtet ist, dass sie einerseits im Bereich des Strebhangenden in einem Abstand von mehr als 6 m vom Radarmessgerät das Radarecho von Ausbaukappen erfasst und andererseits im Bereich des Fördertrums des Strebförderers in einem Abstand von 0,5 m bis 6 m vom Radarmessgerät das Radarecho des auf dem Strebförderer liegenden Förderguts erfasst

Ein Radarmessgerät mit einer solchen Messkeule erfasst also einerseits einen Fernbereich des Fahrwegs, wo die Gefahr insbesondere von tief stehenden Schildkappen oder herabhängenden Klappkappen oder sonstigen Anbauten des Ausbaus ausgeht, und andererseits den Nahbereich vor dem Radarmessgerät, wo die Gefahr im Wesentlichen von Überladungen des Strebförderers ausgeht. Außerdem kann die Messkeule zusätzlich einen vertikalen Abschnitt der Abbaufront und des angrenzenden Hangenden erfassen.

Zweckmäßig ist weiterhin vorgesehen, dass die Messkeule des Radarmessgeräts in einem Winkel von 2° bis 4° gegen den Abbaustoß geneigt ausgerichtet ist. Hierdurch wird erreicht, dass die Radarmessung den Abbaustoß und das angrenzende Hangende besser erfassen kann und insbesondere im Fernbereich weniger von Radarechos verfälscht wird, die von den Stempeln der Ausbaureihe und/oder von den Bracken des Strebförderers ausgehen. Zweckmäßig ist weiterhin eine Neigung der Achse des Radarmesssgeräts von 2° bis 10° in Richtung auf das Strebhangende. Hierdurch kann das Strebhangende in Anbetracht des symmetrischen Öffnungswinkels des Radars in geringerer Entfernung erfasst werden.

Ein Ausführungsbeispiel der Erfindung wird im Folgenden anhand der Zeichnungen näher erläutert. Es zeigen:
- Fig. 1:: Schematisch eine Seitenansicht einer schneidenden Gewinnungsmaschine und des Strebes in Seitenansicht;
- Fig. 2:: Schematisch eine Draufsicht zu Figur 1.

Die Zeichnung zeigt eine in ihrer Gesamtheit mit dem Bezugszeichen 1 bezeichnete schneidende Gewinnungsmaschine, die hier als Walzenschrämlader ausgebildet ist. Die Gewinnungsmaschine hat einen Maschinenkörper 2, der vorne und hinten mit Schwenkarmen 3 und 4 versehen ist, an denen Schneidwalzen 5 und 6 gelagert sind. Der Maschinenkörper 2 wird von Fahrwerken 7 und 8 getragen, die auf einem zugleich als Fahrgleis dienenden Strebförderer 9 verfahrbar sind. Der Strebförderer 9 ist als Kratzerförderer ausgebildet, dessen Obertrum als Fördertrum und dessen Untertrum als Rücklauftrum für die Ketten und die Kratzer dienen. Der Maschinenkörper 2 ist derart auf den Fahrwerken 7 und 8 aufgeständert, dass das Fördertrum des Strebförderers 9 portalartig von der Gewinnungsmaschine 1 übergriffen wird, so dass das im Fördertrum des Strebförderers liegende Gewinnungsgut die Gewinnungsmaschine 1 passieren kann.

Der zugleich als Fahrgleis für die Gewinnungsmaschine 1 dienende Strebförderer 9 ist entlang einer Abbaufront 10 in einem Streb verlegt, dessen Strebhangendes 11 von Ausbaukappen 12 abgestützt wird, die ihrerseits von Stempeln 13 getragen werden. Von den Ausbaukappen 12 und den Stempeln 13 sind in der Zeichnung nur einige dargestellt.

Erfindungsgemäß ist an dem Maschinenkörper 2 der Gewinnungsmaschine 1 an deren in Fahrtrichtung vorne liegenden Seite ein Radarmessgerät 14 befestigt, dessen Messkeule 15 den vom Strebausbau 12, 13 frei gehaltenen Fahrweg der Gewinnungsmaschine 1 auf etwa vorhandene Hindernisse abtastet. Dabei sind das Radarmessgerät 14 und dessen Messkeule 15 so ausgebildet, angeordnet und ausgerichtet, dass die Achse der Messkeule 15 in einem spitzen Winkel von 2° bis 4 ° gegen die Abbaufront 10 geneigt läuft.

Die Messkeule 15 erfasst einerseits im Bereich des Strebhangenden einen Fernbereich, der einen Abstand von mehr als 6 m vom Radarmessgerät 14 hat und andererseits einen unmittelbar über dem Fördertrum des Strebförderers 9 befindlichen Nahbereich, der einen Abstand von 0,5 bis 6 m vom Radarmessgerät 14 hat.

Weiterhin ist auf dem Maschinenkörper 2 der Gewinnungsmaschine 1 ein zusätzliches Radarmessgerät 16 installiert, dessen Messkeule 17 auf die Abbaufront 10 gerichtet ist und einen vertikalen Abschnitt der Abbaufront 10 und des angrenzenden Strebhangenden 11 auf Unregelmäßigkeiten und Ausbrüche abtastet.

Die gemessenen Radarechos eines jeden Abtastvorgangs werden jeweils als Punkte in ein zuvor erstelltes virtuelles Modell des zu überwachenden Raumes eingegeben. Das auf diese Weise zustandkommende und ständig aktualisierte virtuelle Modell wird kontinuierlich oder in regelmäßigen Abständen einer Clusteranalyse unterzogen. Das Vorhandensein von Punkteclustern in diesem virtuellen Modell lässt dann jeweils darauf schließen, dass an dem jeweils gemessenen Ort ein Hindernis im Fahrweg der Gewinnungsmaschine 1 vorliegt bzw. die Schildkappen den Strebraum zum Hangenden begrenzen.

Die von dem Radarmessgerät 14 gemessenen Radarechos aus dem Fernbereich und dem Nahbereich werden in zwei unterschiedlichen Modellen nach Nah- und Fernbereich gespeichert und unterschiedlich ausgewertet. Die Auswertung im Fernbereich, wo insbesondere die Ausbaukappen 12 und 12a detektiert werden sollen, arbeitet weggetriggert mit Wegabständen von jeweils 10 cm. Die Auswertung im Nahbereich, wo insbesondere Überladungen des Fördertrums des Strebförderers 9 detektiert werden sollen, erfolgt demgegenüber zeitgetriggert mit Zeittakten von beispielsweise einer Sekunde.

In Abhängigkeit von den jeweils festgestellten Hindernissen wird sodann ein Alarm ausgelöst und die Gewinnungsmaschine stillgelegt, oder es wird derart in die Steuerung der Gewinnungsmaschine eingegriffen, dass die zu befürchtenden Betriebsstörungen von vornherein vermieden werden.

Abweichend vom dargestellten Ausführungsbeispiel kann das Radarmessgerät ggf. auch derart auf der Gewinnungsmaschine 1 befestigt werden, dass es je nach Fahrtrichtung gewendet werden kann. Ebenso gut ist es möglich, auf der Gewinnungsmaschine 1 zwei Radarmessgeräte zu installieren, und zwar in jeder Fahrtrichtung eines.

## Patentansprüche

1. Verfahren zur Überwachung des Fahrweges einer insbesondere im Kohlebergbau eingesetzten schneidenden Gewinnungsmaschine (1), die im Langfrontabbau in einem mit Strebförderer (9) und schreitendem Ausbau (12, 13) ausgerüsteten Streb entlang der Abbaufront (10) verfahrbar ist, **dadurch gekennzeichnet, dass** der Fahrweg der Gewinnungsmaschine (1) mittels eines der Gewinnungsmaschine (1) zugeordneten Radarmessgerätes (14) in Fahrtrichtung der Gewinnungsmaschine abgetastet wird und bei Feststellung eines Hindernisses im Fahrweg ein Alarm ausgelöst und/oder in die Steuerung der Gewinnungsmaschine (1) eingegriffen wird.

2. Verfahren nach Anspruch 1, **dadurch gekennzeichnet, dass** der Fahrweg der Gewinnungsmaschine (1) im Bereich unterhalb des Strebhangenden auf Hindernisse in Form von tief stehenden Schildkappen oder herabhängenden Klappkappen, Schiebekappen oder sonstigen Anbauten des schreitenden Ausbaus (12, 13) abgetastet wird.

3. Verfahren nach Anspruch 1, **dadurch gekennzeichnet, dass** der Fahrweg der Gewinnungsmaschine (1) im Bereich des Förderturms des Strebförderers (9) auf Hindernisse in Form von Überladungen des Fördertrums des Strebförderers (9) abgetastet wird.

4. Verfahren nach den Ansprüchen 1 bis 3, **dadurch gekennzeichnet, dass** die Abtastung des Bereiches unterhalb des Strebhangenden in einem Abstand von mehr als 6 m vom Radarmessgerät (14) und die Abtastung im Bereich des Fördertrums des Strebförderers (9) in einem Abstand von 0,5 bis 6 m vom Radarmessgerät (14) erfolgen.

5. Verfahren nach Anspruch 1, **dadurch gekennzeichnet, dass** mit Hilfe eines zusätzlichen, der Gewinnungsmaschine (1) zugeordneten Radarmessgeräts (14) mit Blickrichtung auf die Abbaufront (10) entlang einem vertikalen Abschnitt der Abbaufront (10) die Kontur der Abbaufront (10) und etwaige Ausbrüche des Strebhangenden (11) abgetastet werden und dass bei Feststellung von Unregelmäßigkeiten in der Kontur der Abbaufront (10) oder von Ausbrüchen im Strebhangenden (11) die Gewinnungsmaschine (1) unter Berücksichtigung dieser Unregelmäßigkeiten oder Ausbrüche gesteuert wird.

6. Verfahren nach einem der Ansprüche 1 bis 5, **dadurch gekennzeichnet, dass** die Messergebnisse eines jeden Abtastvorganges als Punkte in ein zuvor erstelltes virtuelles Modell des zu überwachenden Raumes eingegeben werden und dass das so zustande kommende aktuelle virtuelle Modell weggetriggert oder zeitgetriggert einer Clusteranalyse unterzogen wird, und dass in Abhängigkeit vom Ergebnis dieser Clusteranalyse ein Alarm ausgelöst wird und/oder in die Steuerung der Gewinnungsmaschine (1) eingegriffen wird.

7. Einrichtung zur Überwachung des Fahrweges einer insbesondere im Kohlebergbau eingesetzten schneidenden Gewinnungsmaschine (1), die im Langfrontabbau in einem mit Strebförderer (9) und schreitendem Ausbau (12, 13) ausgerüsteten Streb entlang einer Abbaufront (10) verfahrbar ist, **gekennzeichnet durch** ein der Gewinnungsmaschine zugeordnetes und mit der Gewinnungsmaschine verfahrbares Radarmessgerät (14), dessen Messkeule (15) den Fahrweg der Gewinnungsmaschine (1) in Fahrtrichtung gesehen abtastet, und das bei Feststellung eines Hindernisses im Fahrweg einen Alarm auslöst und/oder in die Steuerung der Gewinnungsmaschine eingreift.

8. Einrichtung nach Anspruch 7, **dadurch gekennzeichnet, dass** die Messkeule (15) des Radarmessgerätes (14) so ausgebildet, angeordnet und ausgerichtet ist, dass sie einerseits im Bereich des Strebhangenden in einem Fernbereich ab ca. 6 m vom Radarmessgerät (14) das Radarecho von Ausbaukappen (12, 12a) erfasst und andererseits im Bereich des Fördertrums des Strebförderers (9) im Nahbereich von etwa 0,5 bis 5 m vom Radarmessgerät (14) das Radarecho des auf dem Strebförderers liegenden Fördergutes erfasst.

9. Einrichtung nach Anspruch 7, **dadurch gekennzeichnet, dass** die Achse der Messkeule (15) des Radarmessgerätes (14) in einem spitzen Winkel von 2° bis 4° gegen die Abbaufront (10) geneigt verläuft.

10. Einrichtung nach Anspruch 7, **dadurch gekennzeichnet, dass** die Achse der Messkeule (15) des Radarmessgerätes (14) in einem spitzen Winkel von 2° bis 10° zum Hangenden geneigt verläuft.

11. Einrichtung nach Anspruch 7, **gekennzeichnet dadurch** ein zusätzliches, der Gewinnungsmaschine (1) zugeordnetes, auf die Abbaufront (10) gerichtetes Radarmessgeräts (14), welches entlang einem vertikalen Abschnitt der Abbaufront (10) die Kontur der Abbaufront (10) und etwaige Ausbrüche des angrenzenden Strebhangenden (11) abtastet.

## Claims

1. A method of monitoring the travel path of a cutting extraction machine (1) which is used in particular in coal mining and which is displaceable in longwall mining along the mining face (10) in a face equipped with a face conveyor (9) and advancing support (12, 13), **characterised in that** the travel path of the extraction machine (1) is scanned in the direction of travel of the extraction machine by means of a radar measuring device (14) associated with the extraction machine (1) and when an obstacle in the travel path is detected an alarm is triggered and/or intervention in the control of the extraction machine (1) is effected.

2. A method according to claim 1 **characterised in that** the travel path of the extraction machine (1) is scanned in the region beneath the face roof for obstacles in the form of low-extending shield caps or hanging-down folding caps, sliding caps or other attachments of the advancing support (12, 13).

3. A method according to claim 1 **characterised in that** the travel path of the extraction machine (1) is scanned in the region of the conveyor run of the face conveyor (9) for obstacles in the form of overloadings of the conveyor run of the face conveyor (9).

4. A method according to claims 1 to 3 **characterised in that** scanning of the region beneath the face roof is effected at a spacing of more than 6 m from the radar measuring device (14) and scanning in the region of the conveyor run of the face conveyor (9) is effected at a spacing of 0.5 to 6 m from the radar measuring device (14).

5. A method according to claim 1 **characterised in that** rhe contour of the mining face (10) and any outbreaks in the face roof (11) are scanned by means of an additional radar measuring device (14) associated with the extraction machine (1) with direction of view on to the mining face (10) along a vertical portion of the mining face (10) and when irregularities in the contour of the mining face (10) or outbreaks in the face root (11) are detected the extraction machine (1) is controlled having regard to said irregularities or outbreaks.

6. A method according to one of claims 1 to 5 **characterised in that** the measurement results of each scanning operation are inputted as points into a previously established virtual model of the space to be monitored and the current virtual model that is produced **in that** way is subjected to cluster analysis in path-triggered or time-triggered mode and an alarm is triggered and/or intervention in the control of the extraction machine (1) is effected in dependence on the result of said cluster analysis.

7. A device for monitoring the travel path of a cutting extraction machine (1) which is used in particular in coal mining and which is displaceable in longwall mining along a mining face (10) in a face equipped with a face conveyor (9) and advancing support (12, 13), **characterised by** a radar measuring device (14) which is associated with the extraction machine and which is displaceable therewith and whose measuring lobe (15) scans the travel path of the extraction machine (1) viewed in the travel direction and that an alarm is triggered and/or intervention in the control of the extraction machine is effected when an obstacle is detected in the travel path.

8. A device according to claim 7 **characterised in that** the measuring lobe (15) of the radar measuring device (14) is of such a configuration, arrangement and orientation that on the one hand it scans the radar echo of support caps (12, 12a) in the region of the face roof in a far range from about 6 m from the radar measuring device (14) and on the other hand in the region of the conveyor run of the face conveyor (9) it detects the radar echo of the conveyed material on the face conveyor in the near range of about 0.5 to 5 m from the radar measuring device (14).

9. A device according to claim 7 **characterised in that** the axis of the measuring lobe (15) of the radar measuring device (14) extends inclinedly at an acute angle of 2° to 4° relative to the mining face (10).

10. A device according to claim 7 **characterised in that** the axis of the measuring lobe (15) of the radar measuring device (14) extends inclinedly at an acute angle of 2° to 10° relative to the ceiling.

11. A device according to claim 7 **characterised by** an additional radar measuring device (14) which is associated with the extraction machine (1) and which is directed on to the mining face (10) and which scans the contour of the mining face (10) and any outbreaks of the adjoining face celling (11) along a vertical portion of the mining face (10).

## Revendications

1. Procédé de contrôle de la trajectoire d'une machine, pour abattage coupant (1), qui est utilisée en particulier dans les exploitations houillères et qui, dans la taille chassant, est mobile le long du front d'abattage (10) dans une taille équipée d'un convoyeur à bande (9) et d'un soutènement marchant (12, 13), **caractérisé en ce que** la trajectoire de la machine d'abattage (1) est balayée dans le sens de déplacement de la machine d'abattage au moyen d'un radar de mesure (14), associé à la machine d'abattage (1), et en cas de détection d'un obstacle dans la trajectoire, une alarme est déclenchée et/ou il se produit une intervention dans la commande de la machine d' abattage (1).

2. Procédé selon la revendication 1, **caractérisé en ce que** la trajectoire de la machine d'abattage (1) est balayée dans la zone en dessous de la couche sus-jacente de la taille pour détecter des obstacles en forme de chapeaux de bouclier disposés en profondeur ou de chapeaux rabattables suspendus, de chapeaux coulissants ou autres éléments du soutènement marchant (12, 7.3).

3. Procédé selon la revendication 1, **caractérisé en ce que** la trajectoire de la machine d'abattage (1) est balayée dans la zone du brin du convoyeur à bande (9) pour détecter des obstacles formés par des surcharges du brin du convoyeur à bande (9).

4. Procédé selon l'une quel conque des revendications 1 à 3, **caractérisé en ce que** le balayage de la zone en dessous de la couche sus-jacente de la taille est effectué à une distance de plus de 6 m du radar de mesure (14) et le balayage dans la zone du brin du convoyeur à bande (9) est effectué à une distance de 0,5 à 6 m du radar de mesure (14).

5. Procède selon la revendication 1, **caractérise en ce qu**'au moyen d'un radar de mesure (1.4) supplémentaire, associé à la machine d'abattage (1), le balayage est effectué dans la direction d' observation vers le front de taille (10) le long d'une section verticale du iront de taille (10) pour détecter le contour du front de taille (10) et d'éventuelles percées dans la couche sus-jacente de la taille (11) et en ce qu'en cas de détection de discontinuités dans le contour du front de taille (10) ou de percées dans la couche sus-jacente de la taille (11), la machine d'abattage (1) est commandée en tenant compte de ces discontinuités ou percées.

6. Procédé selon l'une quelconque des revendications 1 à 5, **caractérisé en ce que** les résultats de mesure de chaque processus de balayage sont entrés sous forme de points dans un modèle virtuel, établi au préalable, de l'espace à surveiller, et **en ce que** le modèle virtuel actuel obtenu, déclenché en fonction du trajet parcouru ou en fonction du temps, est soumis à une analyse de nuées, et **en ce qu'**en fonction du résultat de cette analyse de nuées, une alarme est déclenchée et/ou il se produit une intervention dans la commande de la machine d'abattage (1).

7. Dispositif destiné à contrôler la trajectoire d'une machin pour abattage coupant (1), qui est utilisée en particulier dans les exploitations houillères et qui, dans la taille chassante, est mobile le long du front de taille (10) dans une taille équipée d'un convoyeur à bande (9) et d'un soutènement marchant (12, 13), **caractérisé par** un radar de mesure (19), associé à la machine d'abattage et apte à se déplacer avec la machine d'abattage, dont le lobe de mesure (15) balaye la trajectoire de la machine d'abattage (1) par référence au sens de déplacement, et en cas de détection d'un obstacle dans la trajectoire, une alarme est déclenchée et/ou il se produit une intervention dans la commande de la machine d' abattage.

8. Dispositif selon la revendication 7, **caractérise en ce que** Je lobe de mesure (15) du radar de mesure (14) est réalisé, agencé et orienté de telle sorte que, d'une part, il détecte l'écho des chapeaux de soutènement (12, 12a) dans la zone de la couche sus-jacente de la taille dans une zone d'action lointaine à partir de 6 m environ du radar de mesure (14), et, d'autre part, il détecte l'écho des matériaux déposés sur le convoyeur à bande dans la zone du brin du convoyeur à bande (9) dans la zone d'action immédiate de 0,5 à 5 m environ du radar de mesure (14).

9. Dispositif selon la revendication 7, **caractérisé en ce que** l'axe du lobe de mesure (15) du radar de mesure (14) est incliné en formant un angle aigu de 2° à 4° contre le front de taille (10).

10. Dispositif selon la revendication 7, **caractérisé en ce que** l'axe du lobe de mesure (15) du radar de mesure (14) est incliné en formant un angle aigu de 2° à 10° par rapport à la couche sus-jacente.

11. Dispositif selon la revendication 7, **caractérisé par** un radar de mesure (14) supplémentaire, associé à la machine d'abattage (1) et dirigé vers le front de taille (10), lequel balaye, le long d'une section verticale du front de taille (10), le contour du front de taille (10) et d'éventuelles percées dans la couche sus-jacente (11) adjacente de la taille.
